# EUROPÄISCHE PATENTSCHRIFT

(11) **EP 1 162 295 B1**
(45) Veröffentlichungstag und Bekanntmachung des Hinweises auf die Patenterteilung: **21.10.2009**
(21) Anmeldenummer: 01810404.2
(22) Anmeldetag: 25.04.2001
(51) Int. Cl.: D02H 13/24

(54) **Verfahren zum Betrieb eines Spulengatters und Spulengatter für eine Wickelanlage**
Method for operating a creel and creel for a winding machine
Méthode d'utilisation d'un cantre et cantre pour une machine d'enroulage

(30) Priorität: 17.05.2000 EP 00810425
(43) Veröffentlichungstag der Anmeldung: 12.12.2001
(73) Patentinhaber: Karl Mayer Textilmaschinen AG, 9240 Uzwil (CH)
(72) Erfinder: Zeller, Hans-Peter, 9230 Flawil (CH); Bollen, Manfred, 9242 Oberuzwil (CH); Spari, Anton, 9527 Niederhelfenschwil (CH); Häne, stefan, 9249 Algetshausen (CH)
(74) Vertreter: Knoblauch, Andreas

(56) Entgegenhaltungen:
- EP-A- 0 012 235
- EP-A- 0 319 477
- DE-A- 2 735 760
- DE-U- 29 608 169
- US-A- 5 454 151

## Beschreibung

Die Erfindung betrifft ein Verfahren zum Betrieb eines Spulengatters für eine Wickelanlage gemäss dem Obergriff von Anspruch 1. Mit einem derartigen Verfahren wird ein möglichst optimaler Spannungsausgleich aller Fäden an einem Spulengatter angestrebt, weil die unterschiedlichen Lauflängen der Fäden zwischen Spulstellen und Wickelmaschine und die damit zusammenhängende Fadenführung ohne entsprechenden Ausgleich zu unterschiedlichen Fadenspannungen führen würden. Die Folge davon wäre eine ungleichmässige Wickeldichte.

Durch die EP-A 319 477 ist eine Vorrichtung zum Spannungsausgleich der Fäden an einem Spulengatter bekannt geworden, bei welcher über eine gemeinsame Steuerstange die Fadenbremsen der vertikalen Reihen von Spulstellen unterschiedlich stark beaufschlagbar sind. Die Steuerstange wird über Antriebsmotoren aktiviert, welche von einem Prozessor Stellsignale erhalten. Gemessen wird dabei der IST-Wert der Fadenspannung eines ganzen Fadenverbandes mittels einer Messwalze kurz vor dem Aufwickeln. Eine Berücksichtigung der Fadenspannung einzelner Fäden oder einzelner Gruppen von Fäden ist dabei nicht möglich.

Die DE-A 195 46 473 offenbart ein Verfahren zur Steuerung von Wickelvorrichtungen für Fadenscharen. Auch hier erfolgt eine Spannungsmessung des Fadenverbandes kurz vor dem Aufwickeln, um durch nicht näher dargestellte Mittel auf die Spannung der Fäden am Spulengatter einzuwirken. Mit Hilfe eines quer über den Fadenverband fahrbaren Messwagens ist jedoch die aufeinanderfolgende Spannungsmessung von Einzelfäden in einem vorbestimmten Zeitintervall möglich. Daraus wird ein Spannungsmittelwert gebildet, dem entsprechend das gemeinsame Spannen aller Fäden erfolgt. Mit diesem Verfahren kann eine individuelle Regelung von Einzelfäden nicht realisiert werden, weil nicht jeder Faden gleichzeitig abgetastet werden kann. Weitere Nachteile dieses Verfahrens sind, dass die intervallweise Messung bei den heute gefahrenen Wickelgeschwindigkeiten zu träge ist und zudem jeweils der gemessene Faden durch das Messmittel mechanisch beaufschlagt wird, was eine individuelle Fadenspannungsveränderung bewirkt.

Die DE-A 44 18 729 betrifft ebenfalls eine Einrichtung zum Regeln der Fadenspannung bei einem Spulengatter. Diese Einrichtung weist für jeden Spulenhalter unmittelbar an der Spulstelle einen Bremsrotor auf. Als Messaufnehmer für die Fadenspannung dient ein Spannhebel, der durch den abgewickelten Faden beaufschlagt wird. An jedem Spulenhalter greift eine mit Fluiddruck arbeitende Belastungsvorrichtung am Spannhebel an, wobei der Fluiddruck für alle Belastungsvorrichtungen gemeinsam verstellbar ist. Die individuelle Regelung der Fadenspannung kann somit durch eine generelle Einstellmöglichkeit aller Fadenspanner überlagert werden. Ein Nachteil dieser Vorrichtung besteht jedoch darin, dass der Regelkreis unmittelbar auf die Spulstelle beschränkt ist. Diese Anordnung ist nicht geeignet für ein Spulengatter mit Überkopfabzug. Die Abbremsung unmittelbar am Spulenhalter ist ausserdem nicht für alle Arbeitsprozesse geeignet und die unterschiedliche Lauflänge der Fäden zwischen Spulstelle und Wickelmaschine bleibt unberücksichtigt.

Schliesslich offenbart die DE-U-296 08 169 eine Wickelvorrichtung für Fäden von Spulengattern, bei der eine Messeinrichtung zur Bestimmung von Fadenzugkraft in Fäden angeordnet ist, wobei die Zentralverstellung von den Spulstellen zugeordneten Vorumschlingungsstangen dem Messergebnis entsprechend steuerbar ist. Die Messeinrichtung besteht aus einzelnen Druckmessleisten, die jeweils eine Vielzahl von Fäden abstützen. Damit ist eine Überwachung der Zugspannung im Einzelfaden ebenfalls nicht möglich, abgesehen davon, dass die Druckmessleisten jeweils nur die äussersten Fäden eines Fadenverbandes beaufschlagen können.

Aus der US-5,454,151 ist ein Spulengatter mit einer Mehrzahl von Spulen bekannt geworden, deren Fäden mittels einer Schärtrommel abgezogen werden. Jeder Faden läuft dabei über eine Vorrichtung zur Einstellung der Spannung eines Fadens. Der Faden passiert bezogen auf die Fadenlaufrichtung nacheinander eine Einheit zum Aufnehmen der Fadenspannung und eine angetriebene Trommel einer Bremseinheit, deren wirksame Umfangsgeschwindigkeit gleichsinnig zur aufgenommenen Fadenspannung änderbar ist. Die beiden Komponenten sind auf einem gemeinsamen Träger befestigt. Die Trommel der Bremseinheit wird über einen Motor mit konstanter Drehzahl angetrieben. Die Einheit zum Aufnehmen der Fadenspannung enthält einen Fadenmitnehmer, der sich zusammen mit dem Faden verschiebt. Eine Veränderung der Position des Fadenmitnehmers nimmt direkt und unmittelbar auf die Bremseinheit Einfluss.

Die EP-0 012 235 zeigt eine Anordnung mit einem Spulengatter und einer Schärmaschine, wobei für jeden Faden jeweils eine Rollenbremse verwendet wird. Alle horizontalen Spulen des Gatters sind jeweils über eine gemeinsame Stellstange miteinander verbunden, sodass die Rollenbremsen simultan verstellt werden können. Die Stellstangen sind ihrerseits über ein Hebelgetriebe miteinander verbunden, das gesamthaft über einen Motor einer Bremsverstellvorrichtung aktivierbar ist. Die Anordnung verfügt weiter über eine Fadenspannungsmessvorrichtung, mit der die Fadenspannung eines einzigen, ausgewählten Fadens gemessen wird. Mit einer Regelvorrichtung werden die mit der Fadenspannungsmessvorrichtung ermittelten IST-Werte mit voreingestellten Soll-Werten verglichen, bei Vorhandensein einer SOLL-Wert-IST-Wert-Differenz wird der Motor einer Bremsverstellvorrichtung beaufschlagt.

Es wäre aber auch ganz generell wünschenswert, an einem Spulengatter mit verschiedenen Gattungen von Fäden, z.B. verschiedene Garnqualitäten, Garnstärken oder Garnfarben, die Fadenzugspannung jeweils den einzelnen Fadengattungen anzupassen. Eine derartige individuelle Berücksichtigung von Garngattungen war bisher überhaupt nicht möglich.

Es ist daher eine Aufgabe der Erfindung, ein Verfahren der eingangs genannten Art zu schaffen, das mit einfachen Mitteln eine optimale und vielseitig einsetzbare Regelung des gesamten Wickelprozesses erlaubt. Dabei sollen bei geringem Energieverbrauch moderne elektronische Mittel eingesetzt werden können. Die Gattersteuerung soll an möglichst viele verschiedene Betriebsbedingungen anpassbar sein. Diese Aufgabe wird erfindungsgemäss mit einem Verfahren gelöst, das die Merkmale in Anspruch 1 aufweist.

Durch die dauernde Messung des IST-Werts der Fadenspannung an allen Fäden ist das Spannungsverhalten der Fäden am gesamten Gatter mit minimaler Zeitverzögerung erfassbar. Die Messung erfolgt dabei im Bereich zwischen dem Verlassen des Gatters und dem Aufwickeln an der Wickelmaschine, womit sichergestellt ist, dass die unterschiedlichen Lauflängen und Umlenkungen der Fäden berücksichtigt werden. Der Regelprozess kann für einzelne Fäden oder für bestimmte Gruppen von Fäden individuell gestaltet werden, womit das Gatter vielseitig einsetzbar ist. Die mechanische Funktion und Anordnung der Fadenbremsen spielt dabei nur eine untergeordnete Rolle. Durch dieses Verfahren werden Fadeneinflüsse, wie unterschiedliche Fadendicken, Fadenstruktur, sonstiMaterialeinflüsse und Einflüsse bei der Abzugsstelle im Spulengatter ausgeglichen.

Gemäss dem erfindungsgemässen Verfahren wird jede einzelne Fadenbremse mit einem ihr zugeordneten Antriebsmotor aktiviert. Dies ist mit den heute kostengünstig angebotenen, miniaturisierten Antrieben ohne weiteres möglich. Somit kann erstmals jeder einzelne Faden am Gatter individuell geregelt werden.

Ebenso ist es möglich einer Fadengruppe mit gleichen Materialeigenschaften für jeden Faden einen gleichen Fadenspannungs-SOLL-Wert vorzugeben und die gemessenen IST-Fadenspannungen innerhalb der Fadengruppe an den vorgegebenen Fadenspannungs-SOLL-Wert durch die Fadenspannungsregulierung anzugleichen

Weitere verfahrensmässige Vorteile können erreicht werden, wenn die Fäden in Fadenlaufrichtung vor jeder Fadenbremse an wenigstens einer Vorspannereinrichtung mit einer zusätzlichen Bremskraft beaufschlagt werden, welche als Grundwert fest eingestellt wird, oder welche in Abhängigkeit vom gemessenen IST-Wert eingestellt wird.

Je nach Materialeigenschaften, wie Beschaffenheit, Drehung, Stärke und Krangelneigung, usw. der Fäden, müssen unterschiedliche Vorspannereinrichtungen eingesetzt werden, um einen störungsfreien Ablauf der Fäden zu gewährleisten. Die Vorspannereinrichtungen auf Umschlingungsbasis, wie Ösenvorspanner, Crepevorspanner, usw. können einzeln oder schienenweise mit einem Antriebsmotor verstellt werden, um einen optimalen Fadenablauf zu erhalten.

Ausserdem ist es möglich, die unterschiedlichen Lauflängen der Fäden bzw. der Fadengruppen (Gatterlängenausgleich) ausschliesslich mit Hilfe der Vorspannereinrichtungen zu kompensieren. Auf diese Weise sind die nachfolgenden Fadenbremsen von diesem zwingend erforderlichen Ausgleich entlastet und sie können bezüglich ihrer Bremskraft den vollen Wirkungsgrad entfalten.
Zudem können obengenannte Vorspannereinrichtungen auch zur Erhöhung der Fadenspannung vor dem Einlauf in die Fadenbremsen eingesetzt werden, wobei die Fadenspannung gemeinsam mit der Fadenbremse ebenfalls individuell oder gruppenweise geregelt wird. Diese Vorspannereinrichtungen können aber auch als einziges Mittel zur Spannungserteilung eingesetzt werden. Dabei wären keine zusätzlichen Fadenbremsen erforderlich, was sehr kostengünstig ist. Der Ausdruck "Fadenbremse" wie hier verwendet, umfasst somit im weitesten Sinne auch alle Vorspannereinrichtungen.

In bestimmten Fällen ist es vorteilhaft, wenn an der Wickelmaschine die Zugkraft der zu einem Fadenband vereinigten Gesamtheit der Fäden im Bereich vor dem Wickelauflaufpunkt als Bandzug-IST-Wert gemessen und mit einem Bandzug-SOLL-Wert verglichen wird, und wenn beim Feststellen einer Abweichung alle Fadenbremsen simultan derart verstellt werden, dass sich der Bandzug-IST-Wert dem Bandzug-SOLL-Wert annähert. Diese zusätzliche Regelung des Bandzuges überlagert die oben beschriebene Regelung der Fadenspannung, wobei auch noch sämtliche Spannungsänderungen zwischen den Fadenspannungssensoren und dem Wickelauflaufpunkt berücksichtigt werden.

Die Erfindung betrifft auch ein Spulengatter für eine Wickelanlage, das in vorrichtungsmässiger Hinsicht durch die Merkmale im Anspruch 4 gekennzeichnet ist. Bei einem derartigen Spulengatter kann die Fadenspannung individuell an jedem einzelnen Faden mittels Fadenspannungssensoren gemessen werden.

Es sind grundsätzlich verschiedene Prinzipien von Fadenspannungssensoren bekannt. Als besonders vorteilhaft für den erfindungsgemässen Zweck haben sich jedoch Sensoren erwiesen, die eine Kraftmesseinrichtung mit einem auf Dehnung ansprechenden Messelement aufweisen, wobei die quer zum Faden auftretende Kraft am umgelenkten Faden messbar ist. Ein derartiger Fadenspannungssensor ist beispielsweise in der DE-A 197 16 134 beschrieben, deren Offenbarungsinhalt hiermit gesamthaft übernommen wird. Der Sensor ist bei geringen Aussenmassen kompakt gebaut und relativ unempfindlich gegen Verschmutzung. Die piezoresitiv arbeitende Messbrücke benötigt sehr wenig Energie, was bei der möglicherweise grossen Anzahl Sensoren eine nicht unerhebliche Rolle spielt. Die Messung erfolgt ausserdem unmittelbar linear mit der Bewegung des Messfühlers, womit die Möglichkeit von Messfehlern reduziert wird.

Der Fadenspannungssensor lässt sich funktionell auch auf besonders einfache Weise als Fadenwächter für die Fadenlauf- oder Fadenbruchkontrolle des Fadens einsetzen. Unter- oder überschreitet die Fadenspannung einer oder mehrerer Fäden den unteren oder oberen Regelbereich, wird ein Warnsignal ausgegeben oder die Wickelanlage kann automatisch angehalten werden.

Die beschriebenen Funktionen des Fadenspannungssensors können nebst dem Einsatz für die Fadenspannungsregelung auch nur als Überwachungsfunktion in einer Wickelanlage für die gesamte Fadenschar eingesetzt werden.

Besonders vorteilhaft werden als Antriebsmotor für die Fadenbremsen (Normaldruck-Fadenbremse z.B. Tellerbremse, Umschlingungs-Fadenbremse, dynamische Fadenbremse, usw.) oder der erwähnten Vorspannereinrichtungen (Ösenvorspanner, Crepevorspanner) Schrittmotoren eingesetzt, welche über ein selbsthemmendes Getriebe auf die Bremsmittel einwirken. Der Vorteil dieser Schrittmotoren besteht darin, dass sie nur während der Aktivierung, jedoch nicht in der Haltephase Energie aufnehmen. Damit kann der Energieverbrauch ganz erheblich gesenkt werden. Ein selbsthemmender Antriebsmotor, beispielsweise mit einem Schnekkengetriebe oder einem selbsthemmenden Spindelantrieb sorgt dafür, dass eine vom Schrittmotor angefahrene Position gehalten wird. Der Vorteil des Schrittmotors liegt auch darin, dass jederzeit die Position der Fadenbremsen oder die Position der Vorspannereinrichtungen bekannt sind und geeicht werden können.

Jeder Spulstelle kann wenigstens eine Signalkomponente, insbesondere ein Fadenwächter für die Fadenlauf- oder Fadenbruchkontrolle des Fadens und/oder ein optisches Signalmittel zum Identifizieren der Spulstellen oder als Aufsteckhilfe zugeordnet sein. Die Fadenüberwachung kann nach verschiedenen an sich bekannten Funktionsprinzipien erfolgen, wie z.B. das mechanische Fallnadel-Prinzip, Hallsensoren, optische Überwachungsmittel usw. Ein Signalmittel für die Erleichterung der Bestückung eines Spulengatters ist beispielsweise durch die EP-A-329 614 bekanntgeworden.

Alle einer Spulstelle zugeordneten elektrisch aktivierbaren Mittel, insbesondere die Antriebsmotoren für die Fadenbremsen, aber auch, die erwähnten Signalkomponenten können über gemeinsame Signalleitungen aktiviert werden. Zu diesem Zweck stehen sie über serielle Schnittstellen mit einer zentralen Steuereinrichtung in Wirkverbindung. Damit entfällt ersichtlicherweise eine aufwendige Verdrahtung der Einzelkomponenten.

Weitere Vorteile und Einzelmerkmale der Erfindung ergeben sich aus der nachfolgenden Beschreibung von Ausführungsbeispielen und aus den Zeichnungen. Es zeigen:
- Fig. 1: eine stark schematisierte Seitenansicht auf ein Spulengatter mit den Merkmalen der Erfindung,
- Fig. 2: eine Draufsicht auf das Spulengatter gemäss Fig. 1,
- Fig. 3: eine Draufsicht auf eine einzelne Spulstelle mit Vorspannereinrichtungen und mit einer Tellerbremse,
- Fig. 4: eine perspektivische Darstellung eines Stützprofils mit darin angeordneten Tellerbremsen, in Gesamtansicht und im Detail,
- Fig. 5: eine schematische Seitenansicht einer Spulstelle mit einem Ösenvorspanner, einem Crepevorspanner und mit einer Tellerbremse,
- Fig. 6: eine schematische Seitenansicht einer Spulstelle mit einem Ösenvorspanner und mit einer Umschlingungsfadenbremse,
- Fig. 7: eine Prinzipdarstellung eines Spulengatters mit fadenweiser Spannungsmessung, einzeln angetriebenen Tellerbremsen und einzeln angetriebenen Ösenvorspannern und Crepevorspannern,
- Fig. 8: eine Prinzipdarstellung eines Spulengatters mit fadenweiser Spannungsmessung, einzeln angetriebenen Tellerbremsen und schienenweise angetriebenen Ösenvorspannern und Crepevorspannern,
- Fig. 9: eine Prinzipdarstellung eines Spulengatters mit fadenweiser Spannungsmessung, einzeln angetriebenen Umschlingungsfadenbremsen und einzeln angetriebenen Ösenvorspannern.
- Fig. 10: eine Prinzipdarstellung eines Spulengatters mit fadenweiser Spannungsmessung, einzeln angetriebenen Umschlingungsfadenbremsen und schienenweise angetriebenen Ösenvorspannern,
- Fig. 11: eine perspektivische Darstellung von Gruppen von Fadenspannungssensoren auf verschiedenen Ebenen.

Gemäss den Figuren 1 und 2 besteht eine Wickelanlage 1, beispielsweise eine Schäranlage, aus einem Spulengatter 2 und einer Wickelmaschine (Konusschär-, Zettel-, Bäummaschine, usw.) 3. Die einzelnen Fadenspulen 4 sind an Spulstellen 7 des Spulengatters aufgesteckt und die gemeinsam abgezogenen Fäden 5 passieren wenigstens je eine Fadenbremse 6 zur Aufrechterhaltung einer vorbestimmten Fadenspannung.

Das Beispiel zeigt ein Parallelgatter mit einer linken Gatterseite LS und mit einer rechten Gatterseite RS. Die Spulen bilden dabei vertikale und horizontale Reihen, wobei ersichtlicherweise je eine vertikale Reihe auf jeder Gatterseite eine Fadengruppe bildet, deren Fadenlauflänge von der Spulstelle bis zur Wickelmaschine gleich gross ist. Das gleiche Prinzip kann aber auch bei jedem anderen Gattertyp, z.B. in einem V-Gatter, eingesetzt werden.

Am Gatter können unabhängig von der Fadenlauflänge an unterschiedlichen Stellen Spulen unterschiedlicher Gattung, beispielsweise unterschiedlicher Garnqualitäten oder unterschiedliche Garnfarben aufgesteckt sein. Unabhängig vom sogenannten Gatterlängenausgleich, können die Fäden unterschiedlicher Gattung jeweils einer individuellen Bremskraft ausgesetzt sein.

Fig. 2 zeigt die beiden Fadengruppen mit der längsten Lauflänge L1 und die beiden Fadengruppen mit der kürzesten Lauflänge L2.

Im Bereich der Gatterseite 8, welche der Wickelmaschine 3 am nächsten liegt, sind vorzugsweise die Fadenspannungssensoren 9 für jeden einzelnen Faden angeordnet. Die Anordnung der Fadenspannungssensoren an dieser Stelle ist jedoch nicht zwingend. Grundsätzlich wäre es vorteilhaft, die Fadenspannungssensoren so nahe wie möglich an den Aufwickelpunkt der Wickelmaschine heranzuführen.

Die Fadenspannungssensoren können also auch in einem Bereich vor dem Aufwickelpunkt der Wickelmaschine d.h. zwischen Gelese 10 und Schärblatt 11 zum Zusammenführen der Fäden angeordnet sein. Bei entsprechender Miniaturisierung der Fadenspannungssensoren können diese somit derart dicht nebeneinander angeordnet werden, dass trotz der bereits erfolgten Zusammenführung der Fäden jeder einzelne Faden beaufschlagt werden kann. Damit würde sich sogar die bisherige Bandzugregulierung erübrigen, weil sämtliche Veränderungen der Bremskraft bis unmittelbar vor der Wickelbildung gemessen werden können.

Damit könnte auch die Fadenstrecke zwischen dem Spulengatter und der Wickelmaschine in den Regelkreis eingeschlossen werden. Dies ist alternativ aber auch dadurch möglich, dass die an sich bekannte Bandzugregulierung mit einer gemeinsamen Spannungsmessung des ganzen Fadenverbandes kurz vor dem Aufwickeln beibehalten wird, so dass der erfindungsgemäss individuelle Regelvorgang noch durch einen globalen Regelvorgang überlagert wird. Eine derartige Bandzugregulierung ist beispielsweise durch die CH-A-675 598 bekanntgeworden, deren Offenbarung hiermit im vollen Umfang übernommen wird.

Nach dem Verlassen des Spulengatters gelangen die Fäden in den Bereich der Wickelmaschine 3, wo sie zunächst ein Geleseblatt 10 passieren, in dem die Fäden ihre korrekte Reihenfolge erhalten. Anschliessend werden die Fäden dem Schärblatt 11 zugeführt, in dem sie zusammengeführt werden, um anschliessend als Fadenverband 12 über eine Umlenk- und/oder Messwalze 13 auf den Wickel 15 bzw. auf den Wickelbaum 14 aufgewickelt zu werden.

Je nach Einsatzzweck des Spulengatters können an einer Spulstelle 7 verschiedene Bremsmittel angeordnet sein.

Fig. 3 zeigt beispielsweise, wie ein von einer Spule 4 abgewikkelter Faden 5 zwei Vorspannereinrichtungen auf Umschlingungsbasis und eine Fadenbremse durchläuft. Ein Ösenvorspanner 16 und ein Crepevorspanner (benannt nach dem mit starkem Drall versehenen Kreppgärn) 17 haben neben der Vorspannungserteilung die Aufgabe, vom Faden gebildete Krangel aufzuziehen und als Schikane gegen Drallrückstau zu wirken und damit Krangelbildung zu vermeiden. Gleichzeitig bewirken sie eine Begrenzung des Fadenballons, der sich beim Abwickeln von der Spule 4 bildet.

Die Umschlingung der Vorspannereinrichtungen 16 und 17 kann schienenweise oder individuell verstellt werden, z.B. durch eine Dreh- oder Schwenkbewegung. Die Hauptbremskraft wird durch eine Tellerbremse 18 mit zwei in Fadenlaufrichtung hintereinander angeordneten Bremstellereinheiten aufgebracht. Die Tellerbremse ist in einem U-förmigen, vertikalen Stützprofil 19 untergebracht, in dessen U-Schenkel Fadenführungsösen für den Durchtritt des Fadens 5 angeordnet sind.

Es kann zudem vorteilhaft sein, wenn die Crepevorspanner individuell pro Faden einstellbar sind, um Krangelbildung bei verschiedenen Garnarten zu vermeiden und somit ein gutes Ablaufverhalten des Fadens zu erreichen.

Fig. 4 zeigt weitere Einzelheiten einer derartigen Tellerbremse. Über jeder Tellerbremse 18 ist unmittelbar im Stützprofil 19 ein individueller Antriebsmotor 20 befestigt. Dieser betätigt über einen Verstellsupport 22 ein Druckelement 23, welches die Bremsteller belastet oder entlastet.

Die Figuren 5 und 6 zeigen in schematischer Darstellung Spulstellen mit verschiedenen Vorspanner- und Bremseinrichtungen. Gemäss Fig. 5 durchläuft der Faden 5 entsprechend der Fig. 3 zunächst einen Ösenvorspanner 16 und anschliessend einen Crepevorspanner 17, bevor er durch die Tellerbremse 18 geführt wird.

Fig. 6 zeigt ein alternatives Ausführungsbeispiel einer Spulstelle mit einer Umschlingungsfadenbremse 39. Als Vorspannereinrichtung dient dabei nur ein Ösenvorspanner 16. Mit der Umschlingungsfadenbremse kann der Verdrehungswinkel und damit der Grad der Umschlingung eingestellt werden. Dadurch werden die Reibungsverhältnisse und somit die Fadenspannung eingestellt bzw. geregelt. Die Vorspannereinrichtungen gemäss den Fig. 5 und 6 können sowohl schienenweise als auch individuell per Faden verstellt werden.

Die Prinzipdarstellung gemäss Fig. 7 zeigt jeweils eine, bezogen auf die Wickelmaschine 3, ferne Spulenreihe 24 und eine nahe Spulenreihe 25 mit je drei Etagen, also mit je drei Spulstellen. In Wirklichkeit kann jede vertikale Reihe (Schiene) bis zu 12 Etagen aufweisen. Die Fadenzugspannung wird für alle vertikalen Reihen (Schienen) auf einer gemeinsamen Messebene 38 gemessen.

Wie dargestellt, verfügt jeder Faden über einen eigenen Fadenspannungssensor 9.

Diese Fadenspannungssensoren können für die Regelung der Fadenspannung, für die Überwachung des vorgegebenen Fadenspannungsbereiches und als Fadenbruchüberwachung eingesetzt werden.

Zwischen der Spule und der Tellerbremse durchläuft der Faden einen Ösenvorspanner 16 und anschliessend einen Crepevorspanner 17. Diese Vorspannereinrichtungen werden jeweils über einen individuellen Antriebsmotor 20 angetrieben. Nach der Vorspannereinrichtung gelangen die Fäden zu einer Tellerbremse 18, welche ebenfalls individuell mit einem Antriebsmotor 20 versehen ist. An den Tellerbremsen einer Schiene kann aber auch noch ein gemeinsamer Antriebsmotor 40 aktiviert werden, um damit den unteren Bremsteller auf an sich bekannte Weise zu drehen, um Einschnitte der Fäden in den Bremstellern zu vermeiden. Es ist zudem sehr vorteilhaft, wenn der Antriebsmotor 40 für den Tellerantrieb derart ansteuerbar ist, dass er an vertikalen Reihen (Schienen) von Spulstellen ohne Fäden anhand der Daseinskontrolle durch die Fadenspannungssensoren bzw. die Fadenwächter automatisch deaktiviert werden kann. Durch die Fadenspannungssensoren oder durch die Fadenwächter ist stets bekannt, welche Spulstellen nicht bestückt sind. Wie in Figur 7 angedeutet, könnten die unteren Bremsteller der einzelnen Fadenbremsen aber auch jeder mit einem individuellen Antriebsmotor 40' gedreht werden. In einem derartigen Fall wird jeder Motor 40' deaktiviert, dessen Fadenbremse keinen Faden führt.

Ausserdem ist jeder Spulstelle noch ein optisches Signalelement 26 und ein Quittierschalter zugeordnet, welche als Spulenaufsteckhilfe dienen, und welche damit die Bestückung des Spulengatters erleichtern. Das Signalelement dient dazu, die verschiedenen Spulencharakter bzw. Spulentypen gemäss dem vorgeschriebenen Rapport fehlerfrei aufzustecken. Damit können ausserdem die individuellen Fadenspannungs-SOLL-Werte automatisch den entsprechenden Fadentypen zugeordnet werden.

Jede vertikale Reihe (Schiene) ist mit einer elektronischen Knotenstelle 29, 29' versehen, welche über ein serielles Leitungssystem 28 unterschiedliche Signale verarbeiten kann. Jede Gatterseite verfügt über einen eigenen Hauptprozessor 30, 30', deren Aktivitäten über einen Übermittlungsprozessor 31 koordiniert werden. Damit lässt sich auch eine Gatterseite einzeln regeln. Die Fadenspannungs-SOLL-Werte können pro Faden, pro Fadengruppe oder schienenweise an einem Display eingegeben werden. Die eingegebenen SOLL-Werte werden durch den Übermittlungsprozessor an die Hauptprozessoren 30 bzw. 30' weitergeleitet und dort mit den IST-Werten verglichen. Die IST-Werte für die Fadenspannung werden von den Fadenspannungssensoren auf einer gemeinsamen Messebene 38 gemessen und an die Messsammeleinheiten 32 und von dort an die Hauptprozessoren 30 bzw. 30' weitergeleitet. Diese Hauptprozessoren übernehmen somit die Funktion einer Vergleichseinrichtung für das Vergleichen der IST-Werte mit den eingegebenen SOLL-Werten.

Das Ausführungsbeispiel gemäss Fig. 8 unterscheidet sich von demjenigen gemäss Fig. 7 insofern, als dass die Ösenvorspanner 16 und die Crepevorspanner 17 schienenweise mit einem gemeinsamen Antriebsmotor 21 verstellbar sind. Die Tellerbremsen 18 verfügen jedoch ebenfalls über individuelle Antriebsmotoren 20.

Beim Ausführungsbeispiel gemäss Fig. 9 ist wiederum jeder einzelne Faden mit einem eigenen Fadenspannungssensor 9 versehen. Anstelle von Tellerbremsen, wie bei den vorhergehenden Ausführungsbeispielen, kommen jedoch Umschlingungsfadenbremsen 39 zum Einsatz, welche einzeln mit einem individuellen Antriebsmotor 20 verstellbar sind. Als Vorspannereinrichtung dienen ausschliesslich Ösenvorspanner 16, die ebenfalls über individuelle Antriebsmotoren 20 verstellbar sind.

Das Ausführungsbeispiel gemäss Fig. 10 unterscheidet sich gemäss demjenigen gemäss Fig. 9 nur dadurch, dass alle Ösenvorspanner 16 einer vertikalen Reihe (Schiene) mit einem gemeinsamen Antriebsmotor 21 verstellbar sind.

Ersichtlicherweise wären erfindungsgemäss auch noch weitere Kombinationen denkbar, z.B. durch den Einsatz alternativer Fadenbremsen oder Vorspannereinrichtungen oder durch das Weglassen oder Hinzufügen weiterer Mess-, Kontroll- oder Signaleinrichtungen an den einzelnen Spulstellen.

In Fig. 11 ist dargestellt, wie für jede Etage am Gatter eine ganze Fadenspannungs-Sensorbatterie 34, bestehend aus den Fadenspannungssensoren 9, angeordnet ist. Die Befestigung erfolgt dabei an einer gemeinsamen Stütze 33. Jeder Sensor verfügt über einen beweglichen Fühler 37, welcher derart zwischen zwei Fadenführern 36 angeordnet ist, dass der Faden 5 umgelenkt wird. Die eigentliche Messbrücke ist in einem geschlossenen Gehäuse 35 angeordnet, wobei die einzelnen Gehäuse unmittelbar nebeneinander befestigt werden können.

Das Zusammenfassen der Fadenspannungssensoren in 8er-Einheiten hat den Vorteil, dass diese Einheiten mechanisch kostengünstig, platzsparend und elektrisch mit einer 8-Bit-Einheit kompatibel sind.

## Patentansprüche

1. Verfahren zum Betrieb eines Spulengatters (2) für eine Wikkelanlage (1),' insbesondere einer Schäranlage, mit mehreren Spulstellen (7), bei dem mit einer wickelmaschine (3) gemeinsam mehrere Fäden (5) gleicher oder unterschiedlicher Gattung, von den Spulstellen abgezogen werden, wobei an jeder Spulstelle der Faden an wenigstens einer Fadenbremse (6) mit einer Bremskraft beaufschlagt wird, **dadurch gekennzeichnet,**
**dass** an jedem einzelnen Faden (5) dauernd der IST-Wert der Fadenspannung im Bereich zwischen dem Verlassen des Gatters (2) und dem Aufwickeln an der Wickelmaschine (3) gemessen wird,
**dass** der gemessene IST-Wert jedes Fadens mit einem entsprechenden SOLL-Wert verglichen wird
und **dass** beim Feststellen einer Abweichung des IST-Werts vom SOLL-Wert die Fadenbremse (6) des betreffenden Fadens derart verstellt wird, dass sich der IST-Wert dem SOLL-Wert annähert,
wobei jede Fadenbremse mit einem ihr zugeordneten Antriebsmotor (20) aktiviert wird.

2. Verfahren nach Anspruch 1, **dadurch gekennzeichnet, dass** die Fäden in Fadenlaufrichtung vor jeder Fadenbremse an wenigstens einer Vorspannereinrichtung (16, 17) mit einer zusätzlichen Bremskraft beaufschlagt werden, welche in Abhängigkeit vom gemessenen IST-Wert eingestellt wird, oder welche als Grundwert fest eingestellt wird.

3. Verfahren nach Anspruch 1 oder 2, **dadurch gekennzeichnet, dass** an der Wickelmaschine die Zugkraft der zu einem Fadenband vereinigten Gesamtheit der Fäden in einem Bereich vor dem Wickelauflaufpunkt als Bandzug-IST-Wert gemessen und mit einem Bandzug-SOLL-Wert verglichen wird, und dass beim Feststellen einer Abweichung alle Fadenbremsen simultan derart verstellt werden, dass sich der Bandzug-IST-Wert dem Bandzug-SOLL-Wert annähert.

4. Spulengatter (2) für eine Wickelanlage (1), insbesondere eine Schäranlage, mit mehreren Spulstellen (7), von denen mit einer wickelmaschine (3) gleichzeitig mehrere Fäden gleicher oder unterschiedlicher Gattung abziehbar sind, und mit wenigstens einer jeder Spulstelle zugeordneten Fadenbremse (6), an welcher der Faden mit einer Bremskraft beaufschlagbar ist,
**dadurch gekennzeichnet,**
**dass** im Bereich zwischen den der Wickelmaschine (3) am nächsten liegenden Spulstellen (7) auf einer Gatterseite (8) und dem wikkelbaum (14) der Wickelmaschine (3) für jeden Faden wenigstens ein Fadenspannungssensor (9) angeordnet ist, an dem der IST-Wert der Fadenspannung eines Fadens dauernd messbar ist,
**dass** der IST-Wert jedes Fadens in einer Vergleichseinrichtung (30, 30') mit einem entsprechenden SOLL-Wert vergleichbar ist,
und **dass** beim Feststellen einer Abweichung des IST-Wertes vom SOLL-Wert ein Antriebsmotor aktivierbar ist, mit dem die Fadenbremse (6) des betreffenden Fadens derart verstellbar ist, dass sich der IST-Wert dem SOLL-Wert annähert, wobei jede Fadenbremse mit einem ihr zugeordneten Antriebsmotor (20) aktivierbar ist.

5. Spulengatter nach Anspruch 4, **dadurch gekennzeichnet, dass** die Fadenspannungssensoren eine Kraftmesseinrichtung mit einem auf Dehnung ansprechbaren Messelement aufweisen, wobei die quer zum Faden auftretende Kraft am umgelenkten Faden messbar ist.

6. Spulengatter nach Anspruch 4 oder 5, **dadurch gekennzeichnet, dass** pro Gatteretage mehrere Fadenspannungssensoren auf einer Reihe angeordnet sind, wobei jeder Sensor von einem separaten Gehäuse umgeben ist.

7. Spulengatter nach einem der Ansprüche 4 bis 6, **dadurch gekennzeichnet, dass** jeder Spulstelle wenigstens eine in Fadenlaufrichtung vor der Fadenbremse angeordnete Vorspannereinrichtung (16, 17) zum Aufbringen einer zusätzlichen Bremskraft zugeordnet ist, welche unabhängig von der Fadenbremse antreibbar ist, oder welche als Grundeinstellung fest einstellbar ist.

8. Spulengatter nach Anspruch 7, **dadurch gekennzeichnet, dass** die Vorspannereinrichtung ein Ösenvorspanner (16) mit einer drehbaren und den Faden auslenkenden Öse und/oder ein Crepevorspanner (17) mit verstellbaren umschlingungselementen ist.

9. Spulengatter nach einem der Ansprüche 4 bis 8, **dadurch gekennzeichnet, dass** die Fadenbremsen Umschlingungs-Fadenbremsen mit verstellbarem Umschlingungswinkel oder Tellerbremsen (18) mit den Faden beaufschlagenden und unterschiedlich belastbaren Bremstellern sind.

10. Spulengatter nach Anspruch 7 oder 8, **dadurch gekennzeichnet, dass** die gleichartigen vorspannereinrichtungen (16, 17) einer vertikalen Reihe von Spulstellen mit einem gemeinsamen Antriebsmotor (21) verstellbar sind.

11. Spulengatter nach Anspruch 7 oder 8, **dadurch gekennzeichnet, dass** jede gleichartige Vorspannereinrichtung (16, 17) mit einem ihr zugeordneten Antriebsmotor verstellbar ist.

12. Spulengatter nach einem der Ansprüche 4 bis 11, **dadurch gekennzeichnet, dass** die Antriebsmotoren für die Fadenbremsen Schrittmotoren sind, und dass sie über ein selbsthemmendes Getriebe auf die Fadenbremsen einwirken.

13. Spulengatter nach einem der Ansprüche 4 bis 12, **dadurch gekennzeichnet, dass** jeder Spulstelle wenigstens ein Fadenwächter (27) für die Fadenbruchkontrolle oder die Fadenbewegungskontrolle des Fadens zugeordnet ist.

14. Spulengatter nach einem der Ansprüche 4 bis 13, **dadurch gekennzeichnet, dass** jeder Spulstelle wenigstens ein optisches Signalmittel (26) zum Identifizieren der Spulstelle und/oder als Spulenaufsteckhilfe zugeordnet ist.

15. Spulengatter nach einem der Ansprüche 4 bis 14, **dadurch gekennzeichnet, dass** alle einer Spulstelle zugeordneten elektrisch aktivierbaren Mittel, insbesondere die Antriebsmotoren für die Fadenbremsen, über serielle Schnittstellen mit einer zentralen Steuereinrichtung in Wirkverbindung stehen.

16. Spulengatter nach einem der Ansprüche 4 bis 15, **dadurch gekennzeichnet, dass** die Fadenspannungssensoren (9) in einem Bereich vor dem Wickelauflaufpunkt der Wickelmaschine (3) und zwischen einem Gelese und einem Schärblatt (11) zum Zusammenführen der Fäden angeordnet sind.

17. Spulengatter nach Anspruch 9, **dadurch gekennzeichnet, dass** die Bremsteller für die Fadenbremsen einer vertikalen Reihe mit einem gemeinsamen Antriebsmotor drehbar sind oder dass die Bremsteller für jede Fadenbremse mit einem ihr zugeordneten Antriebsmotor drehbar sind, wobei alle Antriebsmotoren derart über die Fadenspannungssensoren bzw. über die Fadenwächter ansteuerbar sind, dass ein Antriebsmotor einer vertikalen Reihe ohne Fäden bzw. die Antriebsmotoren der Fadenbremsen ohne Fäden automatisch deaktivierbar ist bzw. sind.

## Claims

1. Method for operating a bobbin creel (2) for a winding plant (1), in particular a warping plant, with a plurality of bobbin stations (7), in which method a plurality of threads (5) of the same or a different generic type are taken off jointly from the bobbin stations by means of a winding machine (3), at each bobbin station the thread being acted upon with a braking force at at least one thread brake (6),
**characterized in that** the ACTUAL value of the thread tension is continuously measured on each individual thread (5) in the region between leaving the creel (2) and winding at the winding machine (3), **in that** the measured actual value of each thread is compared with a corresponding DESIRED value, and **in that**, when a deviation of the actual value from the desired value is detected, the thread brake (6) of the respective thread is adjusted in such a way that the actual value is approximated to the desired value, each thread brake being activated by means of a drive motor (20) assigned to it.

2. Method according to Claim 1, **characterized in that** the threads are acted upon, upstream of each thread brake in the thread running direction, at at least one pretensioner device (16, 17) with an additional braking force which is set as a function of the measured ACTUAL value or which is permanently set as a basic value.

3. Method according to Claim 1 or 2, **characterized in that**, at the winding machine, the tensile force of the whole of the threads, combined into a sliver, is measured in a region upstream of the winding run-on point as a sliver-tension ACTUAL value and is compared with a sliver-tension DESIRED value, and **in that**, when a deviation is detected, all the thread brakes are simultaneously adjusted in such a way that the sliver-tension actual value is approximated to the sliver-tension desired value.

4. Bobbin creel (2) for a winding plant (1), in particular a warping plant, with a plurality of bobbin stations (7), from which a plurality of threads of the same or a different generic type can be taken off simultaneously by means of a winding machine (3), and with at least one thread brake (6) which is assigned to each bobbin station and at which the thread can be acted upon with a braking force, **characterized in that** at least one thread-tension sensor (9) is arranged for each thread in the region between the bobbin stations (7) on one creel side (8), which lie nearest to the winding machine (3), and the winding beam (14) of the winding machine (3), at which thread-tension sensor the ACTUAL value of the thread tension of a thread can be measured continuously, **in that** the actual value of each thread can be compared with a corresponding DESIRED value in a comparator device (30, 30'), and **in that**, when a deviation of the actual value from the desired value is detected, a drive motor can be activated, by means of which the thread brake (6) of the respective thread can be adjusted in such a way that the actual value is approximated to the desired value, each thread brake being activatable by means of a drive motor (20) assigned to it.

5. Bobbin creel according to Claim 4, **characterized in that** the thread-tension sensors have a force-measuring device with a measuring element capable of responding to elongation, the force, occurring transversely with respect to the thread, on the deflected thread being measurable.

6. Bobbin creel according to Claim 4 or 5,
**characterized in that** a plurality of thread-tension sensors are arranged in a row on each creel tier, each sensor being surrounded by a separate housing.

7. Bobbin creel according to one of Claims 4 to 6, **characterized in that** each bobbin station is assigned at least one pretensioner device (16, 17), arranged upstream of the thread brake in the thread running direction, for applying an additional braking force which can be driven independently of the thread brake or which can be set permanently as a basic setting.

8. Bobbin creel according to Claim 7, **characterized in that** the pretensioner device is an eye pretensioner (16) with a rotatable eye deflecting the thread and/or a crepe pretensioner (17) with adjustable looping elements.

9. Bobbin creel according to one of Claims 4 to 8, **characterized in that** the thread brakes are looping thread brakes with an adjustable looping angle or disc brakes (18) with brake discs acting upon the thread and capable of being subjected to varying load.

10. Bobbin creel according to Claim 7 or 8,
**characterized in that** the identical pretensioner devices (16, 17) of a vertical row of bobbin stations are adjustable by means of one common drive motor (21).

11. Bobbin creel according to Claim 7 or 8,
**characterized in that** each identical pretensioner device (16, 17) is adjustable by means of a drive motor assigned to it.

12. Bobbin creel according to one of Claims 4 to 11, **characterized in that** the drive motors for the thread brakes are stepping motors, and **in that** they act on the thread brakes via a self-locking gear.

13. Bobbin creel according to one of Claims 4 to 12, **characterized in that** each bobbin station is assigned at least one thread catch device (27) for the thread break control or thread movement control of the thread.

14. Bobbin creel according to one of Claims 4 to 13, **characterized in that** each bobbin station is assigned at least one optical signal means (26) for identifying the bobbin station and/or as a bobbin attachment aid.

15. Bobbin creel according to one of Claims 4 to 14, **characterized in that** all the electrically activatable means, in particular the drive motors for the thread brakes, which are assigned to a bobbin station are operatively connected to a central control device via serial interfaces.

16. Bobbin creel according to one of Claims 4 to 15, **characterized in that** the thread-tension sensors (9) are arranged in a region upstream of the winding run-on point of the winding machine (3) and between a lease and a reed (11) for combining the threads.

17. Bobbin creel according to Claim 9, **characterized in that** the brake discs for the thread brakes of a vertical row are rotatable by means of one common drive motor, or **in that** the brake discs for each thread brake are rotatable by means of a drive motor assigned to it, all the drive motors being activatable via the thread-tension sensors or via the thread catch devices in such a way that a drive motor of a vertical row without threads or the drive motors of the thread brakes without threads can be deactivated automatically.

## Revendications

1. Méthode d'utilisation d'un cantre (2) pour une installation d'enroulage (1), en particulier d'une installation d'ourdissage, avec plusieurs postes de bobinage (7), dans le cadre de laquelle plusieurs fils (5) de même type ou de type différent peuvent être défilés conjointement des postes de bobinage avec une machine d'enroulage (3), le fil étant soumis sur chaque poste de bobinage au niveau d'au moins un frein de fil (6) à une force de freinage, **caractérisée**
**en ce que** la valeur réelle de la tension du fil est mesurée en permanence sur chacun des fils (5) dans la zone entre la sortie du cantre (2) et l'enroulement au niveau de la machine d'enroulage (3),
**en ce que** la valeur réelle mesurée de chaque fil est comparée à une valeur de consigne correspondante
et **en ce que** lors de la constatation d'un écart de la valeur réelle par rapport à la valeur de consigne, le frein (6) du fil concerné est ajusté de telle sorte que la valeur réelle s'approche de la valeur de consigne,
chaque frein de fil étant activé avec un moteur d'entraînement (20) qui lui est associé.

2. Méthode selon la revendication 1, **caractérisée en ce que** les fils sont soumis dans le sens d'avance du fil en amont de chaque frein de fil au niveau d'au moins un dispositif de précontrainte (16, 17) à une force de freinage supplémentaire, qui est réglée en fonction de la valeur réelle mesurée ou qui est réglée de manière fixe sous forme de valeur de base.

3. Méthode selon la revendication 1 ou 2, **caractérisée en ce qu'**au niveau de la machine d'enroulage, la force de traction de l'ensemble des fils réunis en une nappe est mesurée dans une zone en amont du point d'enroulage sous forme de valeur réelle de traction de nappe et est comparée à une valeur de consigne de traction de nappe et **en ce que** lors de la constatation d'un écart, tous les freins de fil sont ajustés simultanément de telle sorte que la valeur réelle de traction de nappe s'approche de la valeur de consigne de traction de nappe.

4. Cantre (2) pour une installation d'enroulage (1), en particulier une installation d'ourdissage, avec plusieurs postes de bobinage (7), desquels plusieurs fils de même type ou de type différent peuvent être défilés conjointement avec une machine d'enroulage (3), et avec au moins un frein de fil (6) associé à chaque poste de bobinage, au niveau duquel frein, le fil est soumis à une force de freinage, **caractérisé**
**en ce qu'**au moins un capteur de tension de fil (9), au niveau duquel la valeur réelle de la tension d'un fil peut être mesurée en permanence, est agencé pour chaque fil dans la zone entre les postes de bobinage (7) les plus proches de la machine d'enroulage (3) sur un côté du cantre (8) et l'ensouple (14) de la machine d'enroulage (3),
**en ce que** la valeur réelle de chaque fil peut être comparée dans un dispositif de comparaison (30, 30') à une valeur de consigne correspondante,
et **en ce que** lors de la constatation d'un écart de la valeur réelle par rapport à la valeur de consigne, un moteur d'entraînement peut être activé, avec lequel le frein (6) du fil concerné peut être ajusté de telle sorte que la valeur réelle s'approche de la valeur de consigne, chaque frein de fil pouvant être activé avec un moteur d'entraînement (20) qui lui est associé.

5. Cantre selon la revendication 4, **caractérisé en ce que** les capteurs de tension de fil présentent un dispositif dynamométrique avec un élément de mesure sensible à l'extension, la force apparaissant transversalement au fil sur le fil dévié pouvant être mesurée.

6. Cantre selon la revendication 4 ou 5, **caractérisé en ce que** plusieurs capteurs de tension de fil sont disposés sur une rangée à chaque étage du cantre, chaque capteur étant entouré d'un boîtier séparé.

7. Cantre selon l'une quelconque des revendications 4 à 6, **caractérisé en ce qu'**au moins un dispositif de précontrainte (16, 17), agencé en amont du frein de fil dans le sens d'avance du fil, servant à appliquer une force de freinage supplémentaire qui peut être commandée indépendamment du frein de fil ou qui peut être réglée de manière fixe sous forme de réglage de base, est associé à chaque poste de bobinage.

8. Cantre selon la revendication 7, **caractérisé en ce que** le dispositif de précontrainte est un dispositif de précontrainte d'oeillets (16) avec un oeillet rotatif orientant le fil et/ou un dispositif de précontrainte de crêpe (17) avec des éléments d'enroulement réglables.

9. Cantre selon l'une quelconque des revendications 4 à 8, **caractérisé en ce que** les freins de fil sont des freins de fil d'enroulement avec des angles d'enroulement réglables ou des freins à disques (18) avec des disques de frein sollicitant le fil et pouvant supporter différentes charges.

10. Cantre selon la revendication 7 ou 8, **caractérisé en ce que** les dispositifs de précontrainte (16, 17) similaires d'une rangée verticale de postes de bobinage peuvent être ajustés avec un moteur d'entraînement (21) commun.

11. Cantre selon la revendication 7 ou 8, **caractérisé en ce que** chaque dispositif de précontrainte (16, 17) similaire peut être ajusté avec un moteur d'entraînement qui lui est associé.

12. Cantre selon l'une quelconque des revendications 4 à 11, **caractérisé en ce que** les moteurs d'entraînement pour les freins de fil sont des moteurs pas à pas et **en ce qu'**ils agissent sur les freins de fil par le biais d'une transmission autobloquante.

13. Cantre selon l'une quelconque des revendications 4 à 12, **caractérisé en ce qu'**au moins un contrôleur de fil (27) est associé à chaque poste de bobinage pour le contrôle de rupture du fil ou le contrôle de mouvement du fil.

14. Cantre selon l'une quelconque des revendications 4 à 13, **caractérisé en ce qu'**au moins un moyen de signalisation optique (26) est associé à chaque poste de bobinage pour identifier le poste de bobinage et/ou sous forme d'auxiliaire de garnissage du cantre.

15. Cantre selon l'une quelconque des revendications 4 à 14, **caractérisé en ce que** tous les moyens activables par voie électrique associés à un poste de bobinage, en particulier les moteurs d'entraînement pour les freins de fil, sont en relation active avec un dispositif de commande central par le biais d'interfaces en série.

16. Cantre selon l'une quelconque de revendications 4 à 15, **caractérisé en ce que** les capteurs de tension de fil (9) sont agencés dans une zone en amont du point d'enroulage de la machine d'enroulage (3) et entre un peigne envergeur et un peigne miseur (11) pour le regroupement des fils.

17. Cantre selon la revendication 9, **caractérisé en ce que** les disques de frein pour les freins de fil d'une rangée verticale peuvent tourner avec un moteur d'entraînement commun ou **en ce que** les disques de frein pour chaque frein de fil peuvent tourner avec un moteur d'entraînement qui lui est associé, tous les moteurs d'entraînement pouvant être commandés par le biais des capteurs de tension de fil respectivement par le biais des contrôleurs de fil de telle sorte qu'un moteur d'entraînement d'une rangée verticale sans fils et/ou les moteurs d'entraînement du frein de fil sans fils peut ou peuvent être désactivé/s automatiquement.
